# EUROPÄISCHE PATENTSCHRIFT

(11) **EP 2 198 233 B1**
(45) Veröffentlichungstag und Bekanntmachung des Hinweises auf die Patenterteilung: **05.08.2015**
(21) Anmeldenummer: 08801811.4
(22) Anmeldetag: 03.09.2008
(51) Int. Cl.: F41A 21/02, F41A 21/44

(54) **WAFFENROHR IN LEICHTBAUWEISE**
WEAPON BARREL IN A LIGHTWEIGHT CONSTRUCTION
CANON LÉGER

(30) Priorität: 24.09.2007 DE 102007045723
(43) Veröffentlichungstag der Anmeldung: 23.06.2010
(73) Patentinhaber: Rheinmetall Waffe Munition GmbH, 29345 Unterlüss (DE)
(72) Erfinder: BILGER, Gerhard, 78730 Lauterbach (DE); TRIPP, Markus, 78739 Hardt (DE)
(74) Vertreter: Dietrich, Barbara
(86) Internationale Anmeldenummer: PCT/EP2008/007178
(87) Internationale Veröffentlichungsnummer: WO 2009/039940

(56) Entgegenhaltungen:
- DE-B- 1 136 613
- JP-A- H06 101 993
- US-A- 3 742 640
- US-A- 4 841 836
- US-A1- 2007 256 345

## Beschreibung

Bei diversen Waffen / Waffentypen wird häufig eine Gewichtsreduzierung angestrebt. Die wir u. a. dadurch erreicht, dass das Waffenrohr aus einem Keramikverbund hergestellt wird oder das metallische Waffenrohr umwickelt wird, beispielsweise mit glasfaserverstärktem Material. Das Waffenrohr weist dabei eine geringere Rohrwandstärke auf. In Kombination mit dem faserverstärkten Material führt dies dann zu einer Gewichtsreduzierung des Waffenrohres.

Aus der CH 682 843 A5 sind ein Keramikverbundrohr für Feuerwaffen und das Verfahren zu dessen Herstellung bekannt. Das Keramikverbundrohr wird aus Faserabschnitten hergestellt, die aus faserverstärktem Werkstoff bestehen. Die Faserabschnitte werden dabei an ihren Enden miteinander verbunden und das Faserband schraubenförmig zu einem Rohr gewickelt.

Ein Aluminiumrohr mit Umwicklung beschreibt die US 5,285,592 A. Aus der US 5,915,937 A ist ein metallisches Waffenrohr umhüllt mit einem Verbundstoff bekannt. Die EP 0 862 721 B1 beansprucht einen Waffenlauf mit faserverstärktem Kunststoff und Metall sowie das entsprechende Verfahren zur Herstellung des Waffenlaufes.

Ein Waffenrohr, bei welchem um ein als Geschosslaufbahn dienendes Metallrohr eine Wicklung aus einzelnen Fasermaterialien vorgesehen ist, publiziert auch die DE 199 59 047 A1. Das Fasermaterial oder die Einbettungsmasse, in welche das Fasermaterial eingebettet ist, beinhalten hierbei eine Komponente, welche die Wärmeausdehnung beeinflusst.

Ein Innenverbundmaterial für ein Waffenrohr offenbart die DE 692 13 103 T2 (EP 0 517 593 B1).

Ein faserverstärkter gezogener Gewehrlauf ist aus der DE 691 16 787 T2 (EP 0 479 746 B1) ableitbar.

Auch das aus der US 5,214,234 A bekannte Waffenrohr besitzt ein metallisches Waffenrohr mit einer direkt darauf angebrachten Schicht.

Ein Mehrlagenwaffenrohr beschreibt zudem die US 5,856,631 A. Mit gleichem Gegenstand für Kleinkallber beschäftigt sich die WO 99/37966 A2.

Mit einem durch geeignete Materialpaarung gewichtsreduzierten Waffenrohr mit besseren Warmeabstrahleigenschaften und gleich bleibender Präzislon beschäftigt sich die DE 101 12 254 C1.

Die Umwicklungen bzw. Schichten dienen dabei zur Ausnahme bzw. zum Abführen der Wärme aus dem Waffenrohr. Insbesondere bei GFK -Wicklungen, die ein Harz in den Fasern beinhalten, führen zu hohe Temperaturen zur Beschädigung der Wicklungen.

Die US 3,742,640 A betrifft ein Waffenrohr, bei welchem Mittel eingebunden sind, die eine kontrollierte radiale Verteilung der Wärme In einem Waffenrohr realisieren sollen. In einer ersten Ausführung weist das Waffenrohr eine Schicht mit einer niedrigen Wärmeleitung auf. Das Material der Schicht kann beilspielsweise eine Keramik, wie Zirkoniumoxid sein. Diese Schicht ist über die gesamte Länge des Waffenrohres aufgebracht. Diese erzeugt ebenfalls , einen hohen Wärmewiderstand gegenüber der inneren Oberfläche der das Waffenrohr haltenden Buchse, um so die Wärme über das gesamte Rohr zu vertellen.

Die Erfindung stellt sich die Aufgabe, ein Waffenrohr in Leichtbauweise anzugeben, welches den vorgenannten Nachteil nicht mehr aufweist.

Die JP 6-101993 A, welche einen Ausgangspunkt für den Anspruch 1 bildet, beschreibt ein Verfahren zur Herstellung eines Geschützrohres, Werden an der Außenumfangsfläche des dünnen Teils eine kohlenstofffaserverstärkte Plästikschicht, für die wärmehärtendes Harz und Kohlenstofffaser verwendet sind, und eine Schutzschicht, die aus glasfaserverstärktem Plastik, für das wärmehärtendes Harz und Glasfasern verwendet sind, oder aus aramidfaserverstärktem Plastik, für das wärmehärtendes Harz und Aramidfaser verwendet sind, eins nach dem anderen durch Wickelverfahren gebildet, kann die Erweichung entsprechend der Temperaturerhöhung der kunststofffaserverstärkten Plastikschicht und der Schutzschicht günstig verhindert werden.

Der Erfindung liegt jedoch die Idee zugrunde, einen Temperaturübergang vom Waffenrohr auf eine Umwicklung zu vermeiden. Dazu wird eine Thermoisolation zwischen beiden eingebunden. Diese Thermotrennschicht, beispielsweise eine Keramik, wird auf das Stahlrohr mittels thermischen Auftragsverfahren, vorzugsweise Hochgeschwindigkeisflammspritzen aufgetragen. Durch die Trennschicht wird die Temperatur im Rohr gehalten und nicht wie bekannt über die Wicklung abgeführt. Auf diese Keramiktrennschicht wird dann der Verbundwerkstoff / Schicht / Matrix aufgebracht, um das materialreduzierte Waffenrohr in den materialreduzierten Bereichen zu stabilisieren.

Das Patronenlager, im Bereich, in dem hohe Drücke auftreten, wird dabei wie gehabt ausgeführt. Eine Umwicklung mit Thermotrennschicht wird In dem / den Bereich(en) eingebunden, in dem geringere Drücke auftreten, also vorzugsweise vorne am Waffenrohr. Die Temperaturabführung erfolgt durch den hinteren Bereich (Patronenlager), in dem bekanntlich immer die höheren Temperaturen auftreten.

Um das Abführen zu gewährleisten, ist die Rohrdicke vorne bzw, im vorderen Bereich des Waffenrohres so zu wählen, dass eine Ableitung der Temperatur rein konstruktiv über das Rohr nach hinten erfolgt, d. h. durch /über das Rohr selbst. Auf zusätzliche Möglichkeiten zum Abgleiten der Temperatur kann somit verzichtet werden.

Das neue Waffenrohr zeichnet sich durch einen Verbund aus Stahl - Keramik - Verbundwerkstoff aus. Es ist gewichtsreduziert und damit ideal zum schnellen Schießen bzw. Zielen. Vorgesehen ist der Einsatz bei Waffen ab einem Kaliber von 30 mm, wobei auch kleinere Kaliberwaffenrohre so aufgebaut werden können.

Anhand eines Ausführungsbeispiels mit Zeichnung soll die Erfindung näher erläutert werden.

Es zeigt die einzige Figur ein Waffenrohr 1, bestehend aus einem metallischen Rohr 2, beispielsweise aus Stahl, einer darauf aufgebrachten Keramikschicht 3 sowie einem faserverstärkten Material (4), beispielsweise einer GFK -Material, im vorderen Bereich 5. Im hinteren Bereich 6 befindet sich ein Patronenlager 7 aus Stahl.

Bei der Keramik 3 handelt es sich beispielsweise um Circonoxid, das mittels geeignetem Verfahren auf den Stahl aufgetragen wird. Die Keramik 3 bietet aufgrund ihrer Oberflächenbeschaffenheit ein gutes Haftungsverhalten für die Verbundwerkstoff- Matrix 4 am Waffenrohr 1.

## Patentansprüche

1. Waffenrohr (1) in Leichtbauweise, bestehend aus einem metallischen Rohr (2) und einer Umwicklung aus faserverstärktem Material (4) im vorderen Bereich (5) des Waffenrohres (2) sowie einem im hinteren Bereich (6) befindlichen Patronenlager (7), **dadurch gekennzeichnet, dass** zwischen dem Rohr (2) und der Umwicklung aus faserverstärktem Material eine Thermoisolierschicht (3) Im vorderen Bereich (5) des Waffenrohres (1) eingebunden ist und der hintere Bereich (6) am Waffenrohr (1), zumindest aber das Patronenlager (7) ohne die Thermoisolierschicht (3) ist.

2. Waffenrohr nach Anspruch 1, **dadurch gekennzeichnet, dass** das Rohr (2) ein Stahlrohr und die Umwicklung (4) ein GFK-Material sind.

3. Waffenrohr nach Anspruch 1 oder 2, **dadurch gekennzeichnet, dass** die Thermoisollerschicht (3) eine Keramik ist.

4. Waffenrohr nach Anspruch 3, dadurch gekennzeichet, dass die Keramik (3) ein Circonoxid ist.

5. Waffenrohr nach Anspruch 3 oder 4, **dadurch gekennzeichnet, dass** die Keramik (3) auf das Stahlrohr (2) mittels Hochgeschwindigkeitsflammspritzen aufgetragen wird.

## Claims

1. Weapon barrel (1) of a lightweight construction, consisting of a metal tube (2) and a wound surround of fibre-reinforced material (4) in the front region (5) of the weapon barrel (2) and also a firing chamber (7), located in the rear region (6), **characterized in that** a thermally insulating layer (3) is incorporated in the front region (5) of the weapon barrel (1) between the tube (2) and the wound surround of fibre-reinforced material (4), and the rear region (6) on the weapon barrel (1), or at least the firing chamber (7), is without the thermally insulating layer (3).

2. Weapon barrel according to Claim 1, **characterized in that** the tube (2) is a steel tube and the wound surround (4) is a GRP material.

3. Weapon barrel according to Claim 1 or 2, **characterized in that** the thermally insulating layer (3) is a ceramic.

4. Weapon barrel according to Claim 3, **characterized in that** the ceramic (3) is a zirconium oxide.

5. Weapon barrel according to Claim 3 or 4, **characterized in that** the ceramic (3) is applied to the steel tube (2) by means of high-velocity oxygen fuel spraying.

## Revendications

1. Canon léger (1) composé d'un tube métallique (2) et d'un enrobage en matériau renforcé par des fibres (4) dans la région antérieure (5) du canon (2) ainsi qu'avec une chambre de cartouche (7) se trouvant dans la région postérieure (6), **caractérisé en ce qu'**une couche thermo-isolante (3) est insérée entre le tube (2) et l'enrobage en matériau renforcé par des fibres (4) dans la région antérieure (5) du canon (1) et la région postérieure (6) sur le canon (1), mais au moins la chambre de cartouche (7), est dépourvue de la couche thermo-isolante (3).

2. Canon selon la revendication 1, **caractérisé en ce que** le tube (2) est un tube en acier et l'enrobage (4) est un matériau renforcé par des fibres de verre [GFK].

3. Canon selon la revendication 1 ou 2, **caractérisé en ce que** la couche thermo-isolante (3) est une céramique.

4. Canon selon la revendication 3, **caractérisé en ce que** la céramique (3) est un oxyde de zirconium.

5. Canon selon la revendication 3 ou 4, **caractérisé en ce que** la céramique (3) est déposée sur le tube en acier (2) par projection à la flamme à grande vitesse.
